# EUROPÄISCHE PATENTSCHRIFT

(11) **EP 4 241 291 B1**
(45) Veröffentlichungstag und Bekanntmachung des Hinweises auf die Patenterteilung: **05.08.2026**
(21) Anmeldenummer: 21844264.8
(22) Anmeldetag: 21.12.2021
(51) Int. Cl.: H01H 9/54

(54) **SCHUTZSCHALTGERÄT UND VERFAHREN**
PROTECTIVE SWITCHING DEVICE AND METHOD
APPAREIL COUPURE DE PROTECTION ET PROCÉDÉ

(30) Priorität: 21.12.2020 DE 102020216416; 20.12.2021 EP 21216099
(43) Veröffentlichungstag der Anmeldung: 13.09.2023
(73) Patentinhaber: Siemens Aktiengesellschaft, 80333 München (DE)
(72) Erfinder: TANNHÄUSER, Marvin, 91353 Hausen (DE); DÖBLER, Fabian, 91741 Theilenhofen (DE); MALANE, Dominic, 85072 Eichstätt (DE)
(74) Vertreter: Siemens Patent Attorneys
(86) Internationale Anmeldenummer: PCT/EP2021/087081
(87) Internationale Veröffentlichungsnummer: WO 2022/136424

(56) Entgegenhaltungen:
- DE-U1- 202009 014 759
- US-A1- 2016 358 722
- US-A1- 2017 004 948
- US-A1- 2020 366 078

## Beschreibung

Die Erfindung betrifft das technische Gebiet eines Schutzschaltgerät für einen Niederspannungsstromkreis mit einer elektronischen Unterbrechungseinheit und ein Verfahren für ein Schutzschaltgerät für einen Niederspannungsstromkreis mit einer elektronischen Unterbrechungseinheit.

Mit Niederspannung sind Spannungen von bis zu 1000 Volt Wechselspannung oder bis zu 1500 Volt Gleichspannung gemeint. Mit Niederspannung sind insbesondere Spannungen gemeint, die größer als die Kleinspannung, mit Werten von 50 Volt Wechselspannung bzw. 120 Volt Gleichspannung, sind.

Mit Niederspannungsstromkreis bzw. -netz oder -anlage sind Stromkreise mit Nennströmen bzw. Bemessungsströmen von bis zu 125 Ampere, spezifischer bis zu 63 Ampere gemeint. Mit Niederspannungsstromkreis sind insbesondere Stromkreise mit Nennströmen bzw. Bemessungsströmen von bis zu 50 Ampere, 40 Ampere, 32 Ampere, 25 Ampere, 16 Ampere oder 10 Ampere gemeint. Mit den genannten Stromwerten sind insbesondere Nenn-, Bemessungs- oder/und Abschaltströme gemeint, d.h. der Strom, der im Normalfall maximal über den Stromkreis geführt wird bzw. bei denen der elektrische Stromkreis üblicherweise unterbrochen wird, beispielsweise durch eine Schutzeinrichtung, wie ein Schutzschaltgerät, Leitungsschutzschalter oder Leistungsschalter.

Leitungsschutzschalter sind seit langem bekannte Überstromschutzeinrichtungen, die in der Elektroinstallationstechnik in Niederspannungsstromkreisen eingesetzt werden. Diese schützen Leitungen vor Beschädigung durch Erwärmung infolge zu hohen Stromes und/oder Kurzschluss. Ein Leitungsschutzschalter kann den Stromkreis bei Überlast und/oder Kurzschluss selbsttätig abschalten. Ein Leitungsschutzschalter ist ein nicht selbsttätig zurückstellendes Sicherungselement. Leistungsschalter sind, im Gegensatz zu Leitungsschutzschaltern, für Ströme größer als 125 A vorgesehen, teilweise auch schon ab 63 Ampere. Leitungsschutzschalter sind deshalb einfacher und filigraner aufgebaut. Leitungsschutzschalter weisen üblicherweise eine Befestigungsmöglichkeit zur Befestigung auf einer so genannten Hutschiene (Tragschiene, DIN-Schiene, TH35) auf.

Leitungsschutzschalter sind elektromechanisch aufgebaut. In einem Gehäuse weisen sie einen mechanischen Schaltkontakt bzw. Arbeitsstromauslöser zur Unterbrechung (Auslösung) des elektrischen Stromes auf. Üblicherweise wird ein Bimetall-Schutzelement bzw. Bimetall-Element zur Auslösung (Unterbrechung) bei länger anhaltenden Überstrom (Überstromschutz) respektive bei thermischer Überlast (Überlastschutz) eingesetzt. Ein elektromagnetischer Auslöser mit einer Spule wird zur kurzzeitigen Auslösung bei Überschreiten eines Überstromgrenzwerts bzw. im Falle eines Kurzschlusses (Kurzschlussschutz) eingesetzt. Eine oder mehrere Lichtbogenlöschkammer(n) bzw. Einrichtungen zur Lichtbogenlöschung sind vorgesehen. Ferner Anschlusselemente für Leiter des zu schützenden elektrischen Stromkreises.

Schutzschaltgeräte mit einer elektronischen Unterbrechungseinheit sind relativ neuartige Entwicklungen. Diese weisen eine halbleiterbasierte elektronische Unterbrechungseinheit auf. D.h. der elektrische Stromfluss des Niederspannungsstromkreises wird über Halbleiterbauelemente respektive Halbleiterschalter geführt, die den elektrischen Stromfluss unterbrechen bzw. leitfähig geschaltet werden können. Schutzschaltgeräte mit einer elektronischen Unterbrechungseinheit weisen ferner häufig ein mechanisches Trennkontaktsystem auf, insbesondere mit Trennereigenschaften gemäß einschlägigem Normen für Niederspannungsstromkreise, wobei die Kontakte des mechanischen Trennkontaktsystems in Serie zur elektronischen Unterbrechungseinheit geschaltet sind, d.h. der Strom des zu schützenden Niederspannungsstromkreises wird sowohl über das mechanische Trennkontaktsystem als auch über die elektronische Unterbrechungseinheit geführt.

Bei halbleiterbasierten Schutzschaltgeräte bzw. Schutzgeräten, neudeutsch Solid State Circuit Breaker, kurz SSCB, muss die Schaltenergie nicht wie bei einem mechanischen Schaltgerät in einen Lichtbogen, sondern mittels eines zusätzlichen Schaltkreises, dem Energy Absorber, in Wärme umgesetzt werden. Die Abschaltenergie umfasst dabei die im Stromkreis, d.h. in den Netz-, Leitungs- bzw. Lastimpedanzen (Verbraucherimpedanzen), gespeicherte Energie. Um den Energy Absorber zu entlasten, muss der Strom, der im Moment des Abschaltens fließt, möglichst gering sein. Dies gilt auch im Falle eines Kurzschlusses. Hier steigt der Strom sehr schnell an. Durch schnelle Kurzschlusserkennung kann ein Kurzschluss frühzeitig erkannt und ein zu hoher Kurzschlussstrom vermieden werden. Das halbleiterbasierte Schutzschaltgerät unterbricht, im Sinne eines Abschaltvorganges, nahezu unverzögert, innerhalb von µs, den Stromkreis. Es treten keine hohen Ströme auf und die Belastung des Energy Absorbers eines halbleiterbasierten Schutzschaltgerätes wird reduziert. Bekannte Kurschlusserkennungen bzw. Abschaltkriterien basieren üblicherweise auf der Ermittlung und Auswertung des Strom-Istwertes.

Die vorliegende Erfindung bezieht sich auf Niederspannungswechselstromkreise, mit einer Wechselspannung, üblicherweise mit einer zeitabhängigen sinusförmigen Wechselspannung mit der Frequenz f, typischerweise 50 oder 60 Hertz (Hz). Die zeitliche Abhängigkeit des momentanen Spannungswertes u(t) der Wechselspannung ist durch die Gleichung: $u \left(t\right) = U * sin \left(2π*f*t\right)$ beschrieben. Wobei:
u(t) = momentaner Spannungswert zu der Zeit t
U = Amplitude (Maximalwert) der Spannung

Eine harmonische Wechselspannung lässt sich durch die Rotation eines Zeigers darstellen, dessen Länge der Amplitude (U) der Spannung entspricht. Die Momentanauslenkung ist dabei die Projektion des Zeigers auf ein Koordinatensystem. Eine Schwingungsperiode entspricht einer vollen Umdrehung des Zeigers und dessen Vollwinkel beträgt 2π (2Pi) bzw. 360°. Die Kreisfrequenz ist die Änderungsrate des Phasenwinkels dieses rotierenden Zeigers. Die Kreisfrequenz einer harmonischen Schwingung beträgt immer das 2π-fache ihrer Frequenz, d.h.: $ω = 2 π * f = 2 π / T = Kreisfrequenz der Wechselspannung$ (T = Periodendauer der Schwingung)

Häufig wird die Angabe der Kreisfrequenz (ω) gegenüber der Frequenz (f) bevorzugt, da sich viele Formeln der Schwingungslehre aufgrund des Auftretens trigonometrischer Funktionen, deren Periode per Definition 2π ist, mit Hilfe der Kreisfrequenz kompakter darstellen lassen: $u \left(t\right) = U * sin \left(ωt\right)$

Im Falle zeitlich nicht konstanter Kreisfrequenzen wird auch der Begriff momentane Kreisfrequenz verwendet.

Bei einer sinusförmigen, insbesondere zeitlich konstanten, Wechselspannung entspricht der zeitabhängige Wert aus der Winkelgeschwindigkeit ω und der Zeit t dem zeitabhängigen Winkel φ(t), der auch als Phasenwinkel φ(t) bezeichnet wird. D.h. der Phasenwinkel φ(t) durchläuft periodisch den Bereich 0...2π bzw. 0°...360°. D.h. der Phasenwinkel nimmt periodisch einen Wert zwischen 0 und 2π bzw. 0° und 360° an (φ = n*(0...2π) bzw. φ = n* (0°...360°), wegen Periodizität; verkürzt: φ = 0...2π bzw. φ = 0°...360°).

Mit momentanem Spannungswert u(t) ist folglich der momentane Wert der Spannung zum Zeitpunkt t, d.h. bei einer sinusförmigen (periodischen) Wechselspannung der Wert der Spannung zum Phasenwinkel φ gemeint (φ = 0...2π bzw. φ = 0°...360°, der jeweiligen Periode).

Die US 2020/366078 A1 offenbart einen Schutzschalter, wobei dieser einen elektromechanischen Schalter, einen Stromsensor, einen Spannungssensor und einen Prozessor umfasst. Der elektromechanische Schalter ist zwischen einer Leitungseingangsklemme und einer Lastausgangsklemme des Leistungsschalters in Reihe geschaltet und so konfiguriert, dass er in einen geschlossenen Schaltzustand oder einen offenen Schaltzustand versetzt werden kann. Der Stromsensor ist so konfiguriert, dass er die Größe des Stroms erfasst, der in einem Pfad zwischen dem Leitungseingangs- und dem Lastausgangsanschluss fließt, und ein Stromerfassungssignal erzeugt.

Die US 2017/004948 A1 offenbart eine Stromkreisschutzvorrichtung, welche einen Halbleiterunterbrecher, der bei Erkennung eines Fehlerstromzustands einen Stromkreis innerhalb einer bestimmten Reaktionszeit öffnen kann, aufweist. Ein mechanischer Unterbrecher ist in Reihe mit dem Halbleiterunterbrecher geschaltet. Der mechanische Unterbrecher öffnet den Stromkreis im Anschluss an den Öffnungsvorgang des Halbleiterunterbrechers. Ein Steuergerät ist mit dem Halbleiterschalter und dem mechanischen Unterbrecher gekoppelt.

Ferner offenbart die US 2016/358722 A1 ein System, bei dem ein Mikrocontroller mit einer Haushaltseinheit verbunden ist, die durch den Mikrocontroller gesteuert wird. Der Mikrocontroller ist mit einer drahtlosen Einheit verbunden, so dass die Haushaltseinheit drahtlos gesteuert werden kann. In einer Ausführungsform ist die Haushaltseinheit ein Leistungsschalter oder eine Reihe von Leistungsschaltern, die verschiedene Geräte im Haus vor Fehlern in den Stromleitungen schützen.

Des Weiteren offenbart die DE 20 2009 014 759 U1 ein Halbleiterrelais, mit einem durch einen Steuerstrom oder eine Steuerspannung betätigbaren Ausgangsleistungsschalter, der entsprechend einem an dem Steuereingang anliegenden Steuersignal geöffnet oder geschlossen wird. Ein solches Halbleiterrelais wird auch als Solid State Relay (SSR) bezeichnet.

Aufgabe der vorliegenden Erfindung ist es, ein Schutzschaltgerät eingangs genannter Art zu verbessern, insbesondere eine Möglichkeit aufzuzeigen, dass bei einem auftretenden Kurzschluss oder Überstrom, d.h. bei Überschreitung mindestens eines Stromschwellwertes, die elektronische Unterbrechungseinheit sicher eine Vermeidung eines elektrischen Stromflusses durchführt.

Diese Aufgabe wird durch ein Schutzschaltgeräte mit den Merkmalen des Patentanspruchs 1, sowie durch ein Verfahren gemäß Patentanspruch 11 gelöst.

Erfindungsgemäß ist ein (elektronisches) Schutzschaltgerät zum Schutz eines elektrischen Niederspannungsstromkreises, insbesondere Niederspannungswechselstromkreises, vorgesehen, aufweisend:
- ein Gehäuse, mit ersten, insbesondere netzseitigen, und zweiten, insbesondere lastseitigen, Anschlüssen für Leiter des Niederspannungsstromkreises,
- eine mechanische Trennkontakteinheit, die in Serie mit einer elektronischen Unterbrechungseinheit geschaltet ist, wobei insbesondere die mechanische Trennkontakteinheit den (zweiten) lastseitigen Anschlüssen und die elektronische Unterbrechungseinheit den (ersten) netzseitigen Anschlüssen zugeordnet ist,
- dass die mechanische Trennkontakteinheit durch ein Öffnen von Kontakten zur Vermeidung eines Stromflusses oder ein Schließen der Kontakte für einen Stromfluss im Niederspannungsstromkreis schaltbar ist,
- dass die elektronische Unterbrechungseinheit durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis schaltbar ist,
- einer Stromsensoreinheit, zur Ermittlung der Höhe des Stromes des Niederspannungsstromkreises, derart das momentane Stromwerte vorliegen,
- einer Spannungssensoreinheit, zur Ermittlung der Höhe der Spannung des Niederspannungsstromkreises, derart das momentane Spannungswerte vorliegen,
- einer Steuerungseinheit, die mit der Stromsensoreinheit, der Spannungssensoreinheit, der mechanischen Trennkontakteinheit und der elektronischen Unterbrechungseinheit verbunden ist, wobei bei (insbesondere betragsmäßiger) Überschreitung mindestens eines Stromschwellwertes eine Vermeidung eines Stromflusses des Niederspannungsstromkreises initiiert wird,
- dass das Schutzschaltgerät derart ausgestaltet ist,

dass der mindestens eine Stromschwellwert in Abhängigkeit von der Höhe der Spannung im Niederspannungsstromkreis angepasst wird. Dabei ist das Schutzschaltgerät derart ausgestaltet,
dass der momentane Stromwert der ermittelten Höhe des Stromes mittels eines analogen Komparators mit dem mindestens einen Stromschwellwert derart verglichen wird, dass bei Überschreitung des Betrages des Stromes über den Betrag des mindestens einen Stromschwellwertes die Vermeidung des Stromflusses des Niederspannungsstromkreises initiiert wird.

Dies hat den besonderen Vorteil, dass das Schutzschaltgerät bei einem auftretendem Überstrom bzw. Kurzschluss diesen insbesondere durch die elektronische Unterbrechungseinheit sicher vermeiden kann, d.h. abschalten kann. Sicher bedeutet hier in diesem Zusammenhang, dass die halbleiterbasierten Schaltelemente (z.B. Leistungshalbleiter) vor einer thermischen Zerstörung geschützt werden. Die Abschaltleistung der elektronischen Unterbrechungseinheit, insbesondere dessen (Leistungs-)Halbleiter, ist durch die (aktuelle) Spannung begrenzt, insbesondere durch die bei hohen Spannungen bereitgestellte Energiemenge, die zur thermischen Überlastung führen könnte. Um eine sichere Abschaltung (bei Überschreitung mindestens eines Stromschwellwertes zu gewährleisten) ohne eine Überdimensionierung der elektronischen Unterbrechungseinheit, insbesondere dessen (Leistungs-)Halbleiter, zu erreichen, wird abhängig von der Höhe der Spannung im Niederspannungsstromkreis, die Höhe des mindestens einen Stromschwellwertes angepasst. So kann erfindungsgemäß mit einfachen Einheiten eine hohe Effizienz sowie ein hoher ökonomischer Nutzen erreicht werden.

Vorsteilhafte Ausgestaltungen der Erfindung sind in den Unteransprüchen angegeben.

In einer vorteilhaften Ausgestaltung der Erfindung ist das Schutzschaltgerät derart ausgestaltet, dass der mindestens eine Stromschwellwert in Abhängigkeit von der Höhe der Spannung derart angepasst wird, dass bei abnehmender Spannung der mindestens eine Stromschwellwert verringert wird und dass bei zunehmender Spannung der mindestens eine Stromschwellwert erhöht wird, insbesondere bis zu einem Maximalwert des mindestens einen Stromschwellwert erhöht wird.

Vorteilhaft wird so bei niedrigen Spannungen der Stromschwellwert (die Stromschwelle) verringert, da bei niedrigen Spannungen und hohen Strömen ein höher Wärmeeintrag erfolgen kann, der so besser erkannt wird, um so die Stromtragfähigkeit bzw. Wärmekapazität, insbesondere der elektronischen Unterbrechungseinheit, spezieller dessen (Leistungs-)Halbleiter, maximal auszunutzen.

Bei Wechselspannungen (AC-Spannungen) besteht die Möglichkeit, dass im Kurzschlussmoment nur eine sehr kleine Spannung, z.B. 10V, am energiequellenseitigen Anschluss (Netzanschluss) anliegt. Dies führt dazu, dass nicht sofort beim Eintreten des Kurzschlusses eine Abschaltung erfolgt, da aufgrund der kleinen Spannung nur ein kleiner Kurzschlussstrom fließt. Nach kurzer Zeit, typischerweise im Bereich von 1-3 ms, steigt die Wechselspannung am energiequellenseitigen Anschluss (Netzanschluss) an, sodass ein ausreichend großer Strom für die Abschaltung fließt. Diese verzögerte Abschaltung stellt für die elektronische Unterbrechungseinheit, insbesondere dessen halbleiterbasierte Schaltelemente (den elektronischen Schalter) eine erhöhte thermische Belastung dar, da der eingesetzte Halbleiter-Chip der halbleiterbasierten Schaltelemente der elektronischen Unterbrechungseinheit eine sehr kleine thermische Kapazität und somit eine sehr kleine thermische Zeitkonstante (typischerweise kleiner als 1 ms) hat. Die beschriebene Lösung reduziert bei kleinem Momentanwert der Spannung der Stromschwellwert zur Abschaltung der elektronischen Unterbrechungseinheit, sodass diese auch bei kleinen Spannungen schnell abschaltet und die halbleiterbasierten Schaltelemente bzw. deren Halbleiter-Chip der elektronischen Unterbrechungseinheit vor thermischer Zerstörung geschützt wird.

In einer vorteilhaften Ausgestaltung der Erfindung ist das Schutzschaltgerät derart ausgestaltet, dass eine kontinuierliche Anpassung des mindestens einen Stromgrenzwertes erfolgt. Ferner kann insbesondere eine Anpassung erfolgen, die schneller als 20 ms, spezieller schneller als 10 ms oder bevorzugt schneller als 1 ms durchgeführt wird.

Dies hat den besonderen Vorteil, dass eine schnelle Mitführung des Stromschwellwertes erfolgt, um so eine maximale Ausnutzung der elektronischen Unterbrechungseinheit, insbesondere dessen (Leistungs-)Halbleiter, zu erreichen und so eine hohe ökonomische Ausnutzung erreicht wird.

Mit Überschreitung des Betrages des Stromes über den Betrag des mindestens einen Stromschwellwertes ist in diesem Zusammenhang sinnvollerweise die Überschreitung des Stromschwellwertes bei einem positiven Stromwert und die Unterschreitung eines negativen (betragsmäßig gleichem) Stromschwellwertes bei einem negativen Stromwert gemeint (Wechselstrom). Dies könnte auch über einen betragsmäßigen Vergleich realisiert werden.

Dies hat den besonderen Vorteil, dass eine schnelle Vermeidung eines Stromflusses (Abschaltung), insbesondere durch die elektronische Unterbrechungseinheit erzielt wird.

Mit momentanen Stromwert ist beispielsweise ein analoger momentaner Stromwert gemeint, der die Höhe des Stromes durch ein Äquivalent, wie eine elektrische Spannung (Spannungssignal), wobei die Höhe der Spannung die Höhe des Stromes repräsentiert. Beispielsweise ist ein analoger momentaner Stromwert ein analoger Messwert des Stromes, welcher als ein elektrisches Spannungssignal vorliegt, welches den Stromverlauf als Äquivalent abbildet.

Mit momentanen Stromschwellwert ist beispielsweise ein analoger momentaner Stromwertschwellwert gemeint, der die Höhe des Stromes durch ein Äquivalent angibt, wie eine elektrische Spannung (Spannungssignal), wobei die Höhe der Spannung die Höhe des Stromes repräsentiert. Beispielsweise ist der analoge momentane Stromschwellwert ein analoges Signal, welches als elektrische Spannung(ssignal) vorliegt, welches den momentanen Stromschwellwert(verlauf) als Äquivalent abbildet.

In einer vorteilhaften Ausgestaltung der Erfindung ist das Schutzschaltgerät derart ausgestaltet, dass der mindestens eine Stromschwellwert digital berechnet wird (von der Steuerungseinheit bzw. beispielsweise von einem darin enthaltenen Mikroprozessor bzw. Microcontroller / Micro-Controller), der berechnete digitale Stromschwellwert mit einem Digital-Analog-Umsetzer in einen analogen Stromschwellwert umgesetzt wird,
der analoge Stromschwellwert dem Komparator zugeführt wird.

Dies hat den besonderen Vorteil, dass die Verarbeitungsgeschwindigkeit einer analogen Schaltung (typischer weise im Bereich von wenigen Nanosekunden [ns], z.B. 5-10 ns) mit der Flexibilität eines digitalen programmierbaren und intelligenten Systems (z.B. Mikroprozessor / Micro-Controllers) kombiniert wird.

Der analoge Komparator arbeitet zeitkontinuierlich, das heißt nicht zeitdiskret. Die Erkennung eines Überstromes (Überschreitung Stromschwellwert) ist hiermit in einer sehr kurzen Zeit möglich. Ein Mikroprozessor / Microcontroller arbeitet als zeitdiskrete Steuerung, sodass die Reaktionszeit auf den Verarbeitungstakt beschränkt ist, der typsicherweise im Bereich von 10-100 µs liegt.

Mit dieser Kombination kann die Flexibilität und Anpassbarkeit eines digitalen (momentanen) Stromschwellwertes erhalten bleiben und gleichzeitig die hohe Reaktionszeit der analogen Schaltung erreicht werden. Dies ist möglich, da die Anpassung des Stromschwellwertes nicht im Nanosekundenbereich / ns passieren muss, nur dessen Vergleich mit dem (aktuellen) Momentanwert des Stromwertes sollte im ns-Bereich durchgeführt werden, was durch diese Anordnung/Kombination möglich ist.

In einer vorteilhaften Ausgestaltung der Erfindung ist das Schutzschaltgerät derart ausgestaltet, dass die Höhe der Spannung in einen digitalen Spannungswert umgesetzt wird, der digitale Spannungswert wird auf seinen Amplitudenwert normiert, anschließend wird der Betrag gebildet, dann wird der Betrag mit einem ersten Faktor (k1) multipliziert und anschließend ein Minimalwert (k2) addiert,
das resultierende Ergebnis ergibt einen Skalierungsfaktor (FM(t)) für den mindestens einen Stromschwellwert,
der mit dem mindestens einen Stromschwellwert multipliziert wird, um einen (zeitlich veränderlichen) angepassten Stromschwellwert zu erhalten.

Dies hat den besonderen Vorteil, dass eine besonders einfache Berechnung bzw. Anpassung des Stromschwellwertes in Abhängigkeit von der Höhe der Spannung gegeben ist.

In einer vorteilhaften Ausgestaltung der Erfindung ist das Schutzschaltgerät derart ausgestaltet, dass die Höhe der Spannung in einen digitalen Spannungswert umgesetzt wird, der Betrag des Spannungswertes wird von der Amplitude des Spannungswertes subtrahiert, anschließend wird das Ergebnis mit einem Faktor (k3) multipliziert,
das resultierende Ergebnis ergibt einen Korrekturwert, der von dem mindestens einen Stromschwellwert abgezogen wird, um einen (zeitlich veränderlichen) angepassten Stromschwellwert zu erhalten.

Dies hat den besonderen Vorteil, dass eine weitere besonders einfache Berechnung bzw. Anpassung des Stromschwellwertes in Abhängigkeit von der Höhe der Spannung gegeben ist.

In einer vorteilhaften Ausgestaltung der Erfindung liegen vom (periodischen) zeitlichen Verlauf der Höhe der Spannung (Wechselspannung), d.h. von den momentanen Spannungswerten, abhängige (periodische) momentane Stromschwellwerte vor.

Die momentanen Stromwerte werden (insbesondere phasenbezogen) mit den momentanen Stromschwellwerten verglichen. Bei (betragsmäßiger) Überschreitung des momentanen Stromschwellwertes wird eine Unterbrechung des Niederspannungsstromkreises initiiert.

Dies hat den besonderen Vorteil, dass eine von der Periodizität der Spannung abhängige Schwellwerte/Stromschwellwerte vorliegen, um eine schnelle Stromflussvermeidung (Auslösung), insbesondere durch die elektronische Unterbrechungseinheit, zu erreichen. Bei geringen Spannungen werden kleine Stromschwellwerte und bei hohen Spannungen große Stromschwellwerte verwendet.

In einer vorteilhaften Ausgestaltung der Erfindung weisen die (periodischen) momentanen Stromschwellwerte einen Minimalwert auf, der größer als Null ist. Insbesondere ist dieser Minimalwert im Bereich von 5 bis 20% des Maximalwertes, d.h. des maximalen Stromschwellwertes.

Dies hat den besonderen Vorteil, dass bei kleinen Stromschwellwerten bzw. kleinen Spannungen eine sichere und schnelle Erkennung von Kurzschlussströmen ermöglicht wird und Fehlauslösungen vermieden werden.

In einer vorteilhaften Ausgestaltung der Erfindung weist der Niederspannungsstromkreis einen zeitlich sinusförmigen Spannungsverlauf auf (Idealfall). Insbesondere ist der Niederspannungsstromkreis ein Niederspannungswechselstromkreis. Die momentanen Stromschwellwerte weisen ebenfalls einen zeitlich, insbesondere betragsmäßigen, (annähernd) sinusförmigen Stromverlauf auf. Wobei insbesondere der Nulldurchgang bzw. der Bereich des Nulldurchganges einen (betragsmäßigen) Minimalwert aufweist, der größer als Null ist, insbesondere ist dieser Minimalwert im Bereich von 5 bis 20% des Maximalwertes, d.h. des maximalen Stromschwellwertes. Die zeitlichen Verläufe von Spannung und Stromschwellwerten sind phasenbezogen derart synchronisiert, dass der Zeitpunkt der Amplitude (Maximalwert) der Spannung mit dem Zeitpunkt der Amplitude (Maximalwert) des Stromschwellwertes übereinstimmt.

Dies hat den besonderen Vorteil, dass eine einfache Erkennung bei (insbesondere) sinusförmigen Spannungsverläufen ermöglicht wird. Dies ist besonders vorteilhaft für Niederspannungswechselstromkreise.

Insbesondere stimmt der Bereich des Nulldurchganges der Spannung mit dem Bereich des Minimalwertes des Stromschwellwertes überein.

In einer vorteilhaften Ausgestaltung der Erfindung ist das Schutzschaltgerät derart ausgestaltet,
dass die Steuerungseinheit eine analoge erste Teileinheit und eine digitale zweite Teileinheit aufweist. Die erste Teileinheit weist einen (analogen) (Strom-)Komparator auf, dem die momentanen (analogen) Stromwerte und die momentanen (analogen) Stromschwellwerte, letztere insbesondere von der zweiten Teileinheit, zugeführt werden. Die Stromschwellwerte werden gemäß dem zeitlichen Verlauf der Spannung von der zweiten Teileinheit phasenbezogenen bereitgestellt. Hiermit wird ein auf den zeitlichen Verlauf der Spannung phasenbezogener Vergleich der momentanen Stromwerte mit den momentanen Stromschwellwerten ermöglicht. Womit eine Unterbrechung des Niederspannungsstromkreises bei Überschreitung der (momentanen) Stromschwellwerte initiiert werden kann.

Dies hat den besonderen Vorteil, einer einfachen Implementierung der Lösung.

In einer vorteilhaften Ausgestaltung der Erfindung ist das Schutzschaltgerät derart ausgestaltet, dass eine Netzsynchronisationseinheit vorgesehen ist. Diese ermittelt aus den zugeführten momentanen Spannungswerten mindestens einen Phasenwinkel (φ(t)) der Spannung und alternativ die Amplitude (U) der Spannung. Eine Schwellwerteinheit ist vorgesehen, die mit der Netzsynchronisationseinheit verbunden ist, so dass mit dem Phasenwinkel (φ(t)) der Spannung, der Amplitude (U) der Spannung und einem maximalen Grenzwert/Schwellwert für den Stromschwellwert => momentane Stromschwellwerte ermittelt werden. Die momentanen Stromwerte werden phasenbezogen mit den momentanen Stromschwellwerten verglichen, zur Ermittlung der Initiierung einer Vermeidung eines Stromflusses (Unterbrechung).

Dies hat den besonderen Vorteil einer weiteren einfachen Implementierung der Lösung.

Vorteilhaft wird primär eine Vermeidung des Stromflusses durch die elektronische Unterbrechungseinheit initiiert. Zusätzlich, bzw. bei Vorliegen weiterer Kriterien, kann eine galvanische Unterbrechung durch die mechanische Trennkontakteinheit initiiert werden. Erfindungsgemäß wird ein korrespondierendes Verfahren für ein Schutzschaltgerät für einen Niederspannungsstromkreis mit elektronischen (halbleiterbasierten) Schaltelementen mit den gleichen und weiteren Vorteilen beansprucht.

Beim Verfahren zum Schutz eines elektrischen Niederspannungsstromkreis in einem Schutzschaltgerät mit einer mechanischen Trennkontakteinheit, die in Serie mit einer elektronischen Unterbrechungseinheit geschaltet ist,
wobei die mechanische Trennkontakteinheit durch ein Öffnen von Kontakten zur Vermeidung eines Stromflusses oder ein Schließen der Kontakte für einen Stromfluss im Niederspannungsstromkreis geschaltet werden kann,
wobei die elektronische Unterbrechungseinheit durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis geschaltet werden kann,
wobei die Höhe der Spannung des Niederspannungsstromkreises ermittelt wird, derart das momentane Spannungswerte vorliegen,
wobei die Höhe des Stromes des Niederspannungsstromkreises ermittelt wird, derart das (analoge) momentane Stromwerte vorliegen,
wobei bei Überschreitung (insbesondere des Betrages) des momentanen Stromwertes verglichen mit (insbesondere dem Betrag des) mindestens einem Stromschwellwert eine Vermeidung des Stromflusses des Niederspannungsstromkreises initiiert wird, wird der mindestens eine Stromschwellwert in Abhängigkeit von der Höhe der Spannung des Schutzschaltgerätes angepasst. Bei dem Verfahren wird der momentane Stromwert der ermittelten Höhe des Stromes mittels eines analogen Komparators mit dem mindestens einen Stromschwellwert derart verglichen, dass bei Überschreitung des Betrages des Stromes über den Betrag des mindestens einen Stromschwellwertes die Vermeidung des Stromflusses des Niederspannungsstromkreises initiiert wird.

In einer vorteilhaften Ausgestaltung der Erfindung wird der mindestens eine Stromschwellwert in Abhängigkeit von der Höhe der Spannung derart angepasst, dass bei abnehmender Spannung der mindestens eine Stromschwellwert verringert wird und dass bei zunehmender Spannung der mindestens eine Stromschwellwert erhöht wird, insbesondere bis zu einem Maximalwert des mindestens einen Stromschwellwertes erhöht wird.

Erfindungsgemäß wird ein korrespondierendes Computerprogrammprodukt beansprucht. Das Computerprogrammprodukt umfass Befehle, die bei der Ausführung des Programms durch einen Mikrocontroller (=Mikroprozessor) diesen veranlassen die Sicherheit eines derartigen Schutzschaltgerätes zu verbessern bzw. eine höhere Sicherheit im durch das Schutzschaltgerät zu schützenden elektrischen Niederspannungsstromkreis zu erreichen, speziell dass die elektronische Unterbrechungseinheit sicher eine Vermeidung eines elektrischen Stromflusses durchführt. Der Mikrocontroller (=Mikroprozessor) ist Teil des Schutzschaltgerätes, insbesondere der Steuerungseinheit.

Erfindungsgemäß wird ein korrespondierendes computerlesbares Speichermedium, auf dem das Computerprogrammprodukt gespeichert ist, beansprucht.

Erfindungsgemäß wird ein korrespondierendes Datenträgersignal, das das Computerprogrammprodukt überträgt, beansprucht.

Alle Ausgestaltungen, sowohl in abhängiger Form rückbezogen auf den Patentanspruch 1 bzw. 11, als auch rückbezogen lediglich auf einzelne Merkmale oder Merkmalskombinationen von Patentansprüchen, bewirken eine Verbesserung eines Schutzschaltgerätes zur schnellen und sicheren Abschaltung bei Überströmen und Kurzschlüssen und vermeidet eine thermische Zerstörung der eingesetzten halbleiterbasierten Schaltelemente bei Überströmen oder Kurzschlüssen.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden.

Dabei zeigt die Zeichnung:
- Figur 1: eine erste Darstellung eines Schutzschaltgerätes,
- Figur 2: eine zweite Darstellung eines Schutzschaltgerätes,
- Figur 3: eine erste Ausgestaltung des Schutzschaltgerätes,
- Figur 4: eine zweite Ausgestaltung des Schutzschaltgerätes,
- Figur 5: Spannungs- und Stromschwellwertverläufe über der Zeit.

Figur 1 zeigt eine Darstellung eines Schutzschaltgerätes SG zum Schutz eines elektrischen Niederspannungsstromkreises, insbesondere Niederspannungswechselstromkreises, mit einem Gehäuse GEH, aufweisend:
- Anschlüsse für Leiter des Niederspannungsstromkreises, insbesondere erste Anschlüsse L1, N1 für eine netzseitigen, insbesondere energiequellenseitigen, Anschluss EQ des Schutzschaltgerätes SG und zweite Anschlüsse L2, N2 für einen lastseitigen, insbesondere energiesenkenseitigen - im Falle passiver Lasten, Anschluss ES (verbraucherseitigen Anschluss) des Schutzschaltgerätes SG, wobei speziell phasenleiterseitige Anschlüsse L1, L2 und neutralleiterseitige Anschlüsse N1, N2 vorgesehen sein können;
   der lastseitige Anschluss kann eine passive Last (Verbraucher) oder/und eine aktive Last ((weitere) Energiequelle aufweisen, bzw. eine Last, die sowohl passiv als auch aktiv sein kann, z.B. in zeitlicher Abfolge;
- eine Spannungssensoreinheit SU, zur Ermittlung der Höhe der Spannung des Niederspannungsstromkreises, so dass momentane Spannungswerte (phasenbezogene Spannungswerte) DU vorliegen, mit momentanen (phasenwinkelbezogene) Spannungswerten sind insbesondere analoge momentane Spannungswerte gemeint, d.h. beispielsweise ein analoges Äquivalent, dass die Höhe der Spannung angibt, beispielsweise eine analoge Spannung, dessen Höhe der der elektrischen Spannung entspricht,
- eine Stromsensoreinheit SI, zur Ermittlung der Höhe des Stromes des Niederspannungsstromkreises, derart das momentane (phasenwinkelbezogene) Stromwerte DI vorliegen,
   mit momentanen (phasenwinkelbezogene) Stromwerten sind insbesondere analoge momentane Stromwerte gemeint, d.h. beispielsweise ein analoges Äquivalent, dass die Höhe des Stromes angibt, beispielsweise eine analoge Spannung, dessen Höhe der des elektrischen Stromes entspricht,
- einer elektronischen Unterbrechungseinheit EU, die durch halbleiterbasierte Schaltelemente einen hochohmigen Zustand der Schaltelemente zur Vermeidung (insbesondere Unterbrechung) eines Stromflusses und einen niederohmigen Zustand der Schaltelemente zum Stromfluss im Niederspannungsstromkreis aufweist,
- eine mechanische Trennkontakteinheit MK, die durch ein Öffnen von Kontakten zur Vermeidung eines Stromflusses oder ein Schließen der Kontakte für einen Stromfluss im Niederspannungsstromkreis schaltbar ist,
- einer Steuerungseinheit SE, die mit der Spannungssensoreinheit SU, der Stromsensoreinheit SI, der mechanischen Trennkontakteinheit MK und der elektronischen Unterbrechungseinheit EU verbunden ist.

Die mechanische Trennkontakteinheit MK ist elektrisch in Serie mit der elektronischen Unterbrechungseinheit EU geschaltet.

Die Steuerungseinheit SE kann:
* mit einer digitalen Schaltung, z.B. mit einem Mikroprozessor, realisiert sein; der Mikroprozessor kann auch einen Analog-Teil enthalten;
* mit einer digitalen Schaltung mit analogen Schaltungsteilen realisiert sein.

Das Schutzschaltgerät SG, insbesondere die Steuerungseinheit SE, ist derart ausgestaltet, dass bei Überschreitung mindestens eines Stromschwellwertes eine Vermeidung eines Stromflusses des Niederspannungsstromkreises initiiert wird, insbesondere in einem ersten Schritt durch die elektronische Unterbrechungseinheit EU initiiert wird.

D.h. bei Überschreitung mindestens eines Stromschwellwertes, der in der Regel durch einen, insbesondere lastseitigen (ES), Kurzschluss verursacht wird, wird die elektronische Unterbrechungseinheit EU vom niederohmigen Zustand in den hochohmigen Zustand zur Unterbrechung des Niederspannungsstromkreises geschaltet.

Das Schutzschaltgerät ist derart ausgestaltet, dass der mindestens eine Stromschwellwert in Abhängigkeit von der Höhe der Spannung im Niederspannungsstromkreis angepasst wird.

D.h. es ist mindestens ein Stromschwellwert vorgesehen, bei dessen (insbesondere betragsmäßiger) Überschreitung eine Vermeidung eines Stromflusses des Niederspannungsstromkreises initiiert wird. Dieser eine Stromschwellwert wird dann in Abhängigkeit von der Höhe der Spannung angepasst. Hiermit wäre eine einfache Lösung für die Erfindung gegeben.

Es können auch mehrere Stromschwellwerte vorgesehen sein, insbesondere können momentane / phasenwinkelbezogene Stromschwellwerte vorgesehen sein, so dass abhängig vom Phasenwinkel der elektrischen Spannung bzw. des elektrischen Stromes ein momentaner bzw. phasenwinkelbezogener Vergleich durchgeführt wird. Diese momentanen bzw. phasenwinkelbezogenen Stromschwellwerte können dann in Abhängigkeit von der Höhe der Spannung angepasst werden. Insbesondere in einem Niederspannungswechselstromkreis kann dann schnell, beispielsweise für den Bereich steigender oder fallender Momentanwerte der Spannung, ein angepasster momentaner bzw. phasenwinkelbezogener Stromschwellwert zur Verfügung gestellt werden (bzw. ein Satz angepasster Stromschwellwerte für jede Halbwelle - Anpassung alle 10 ms in einem Niederspannungswechselstromkreis mit einer Netzfrequenz von 50 Hz).

Ein Vergleich kann dahingehend erfolgen, dass vom (periodischen) zeitlichen Verlauf der Höhe der Spannung bzw. der ermittelten momentanen Spannungswerte abhängige (periodische) momentane Stromschwellwerte vorliegen.

Die momentanen Stromschwellwerte können kontinuierlich oder phasenwinkelweise vorliegen.

Die momentanen Stromschwellwerte können dabei pro einzelnen Phasenwinkel, einen Phasenwinkelbereich (mehrere Phasenwinkel), z.B. alle 2°, oder einen Phasenwinkelabschnitt (ein Teil eines Phasenwinkels), z.B. alle 0,5° oder 0,1° vorliegen. Insbesondere eine Auflösung von 1° bis 5° ist besonders vorteilhaft (dies entspricht einer Abtastrate von 3,5 bis 20 kHz).

Die momentanen Stromwerte werden phasenbezogen mit den momentanen Stromschwellwerten verglichen. Bei betragsmäßiger Überschreitung des momentanen Stromschwellwertes durch den Betrag des momentanen Stromwertes wird eine Unterbrechung des Niederspannungsstromkreises, z.B. durch ein erstes Unterbrechungssignal TRIP von der Steuerungseinheit SE zur elektronischen Unterbrechungseinheit EU, initiiert, wie in Figur 1 eingezeichnet.

Die elektronische Unterbrechungseinheit EU ist gemäß Figur 1 als Block in beiden Leitern eingezeichnet. Damit ist in einer ersten Variante keine Unterbrechung beider Leiter gemeint. Mindestens ein Leiter, insbesondere der aktive Leiter respektive Phasenleiter, weist halbleiterbasierte Schaltelemente auf. Der Neutralleiter kann schaltelementefrei sein, d.h. ohne halbleiterbasierte Schaltelemente. D.h. der Neutralleiter ist direkt verbunden, d.h. wird nicht hochohmig. D.h. es erfolgt nur eine einpolige Unterbrechung (des Phasenleiters). Sind weitere aktive Leiter / Phasenleiter vorgesehen, weisen in einer zweiten Variante der elektronischen Unterbrechungseinheit EU die Phasenleiter halbleiterbasierten Schaltelemente auf. Der Neutralleiter ist direkt verbunden, d.h. wird nicht hochohmig. Beispielsweise für einen Dreiphasen-Wechselstromkreis.

In einer dritten Variante der elektronischen Unterbrechungseinheit EU kann der Neutralleiter ebenfalls ein halbleiterbasiertes Schaltelement aufweisen, d.h. bei einer Unterbrechung der elektronischen Unterbrechungseinheit EU werden beide Leiter hochohmig.

Die elektronische Unterbrechungseinheit EU kann Halbleiterbauelemente wie Bipolartransistoren, Feldeffekttransistoren (FET), Isolated Gate Bipolartransistoren (IGBT), Metall Oxid Schicht Feldeffekttransistoren (MOSFET) oder andere (selbstgeführte) Leistungshalbleiter aufweisen. Insbesondere IGBT's und MOSFET's eignen sich auf Grund geringer Durchflusswiderstände, hoher Sperrschichtwiderstände und eines guten Schaltverhaltens besonderes gut für das erfindungsgemäße Schutzschaltgerät.

Das Schutzschaltgerät SG weist eine mechanische Trennkontakteinheit MK gemäß Norm mit normgerechten Trennereigenschaften, zur galvanischen Trennung des Stromkreises, insbesondere zum normgerechten Freischalten (im Gegensatz zum Abschalten) des Stromkreises auf.

Die mechanische Trennkontakteinheit MK ist mit der Steuerungseinheit SE verbunden, wie in Figur 1 eingezeichnet, so dass die Steuerungseinheit SE eine galvanische Trennung des Stromkreises initiieren kann.

Speziell kann eine weitere Auswertung implementiert sein, die bei Erfüllung anderer Kriterien eine galvanische Trennung herbeiführt. Beispielsweise kann eine Überstromerkennung vorgesehen sein, beispielsweise in der Steuerungseinheit SE, die bei Überströmen, d.h. bei Überschreitung von Strom-Zeitgrenzwerten, d.h. wenn ein Strom, der einen Stromschwellwert überschreitet, eine bestimmte Zeit anliegt, d.h. beispielsweise ein bestimmter Energieschwellwert überschritten, eine halbleiterbasierte oder/und galvanische Unterbrechung des Stromkreises erfolgen.

Alternativ bzw. zusätzlich kann beispielsweise bei einem erkannten Kurzschluss auch eine galvanische Trennung initiiert werden.

Die Initiierung der galvanischen Unterbrechung des Niederspannungsstromkreises erfolgt beispielsweise durch ein weiteres zweites Unterbrechungssignal TRIPG, dass von der Steuerungseinheit SE zur mechanischen Trennkontakteinheit MK gesendet wird, wie in Figur 1 eingezeichnet.

Die mechanische Trennkontakteinheit MK kann in einer ersten Variante einpolig unterbrechen. D.h. es wird nur ein Leiter der beiden Leiter, insbesondere der aktive Leiter respektive Phasenleiter unterbrochen, d.h. weist einen mechanischen Kontakt auf. Der Neutralleiter ist dann kontaktfrei, d.h. der Neutralleiter ist direkt verbunden.

Sind weitere aktive Leiter / Phasenleiter vorgesehen, weisen in einer zweiten Variante die Phasenleiter mechanische Kontakte der mechanischen Trennkontakteinheit auf. Der Neutralleiter ist in dieser zweiten Variante direkt verbunden. Beispielsweise für einen Dreiphasen-Wechselstromkreis.

In einer dritten Variante der mechanischen Trennkontakteinheit MK weist der Neutralleiter ebenfalls mechanische Kontakte auf, wie in Figur 1 eingezeichnet.

Mit der mechanischen Trennkontakteinheit MK ist eine (normgerechte) Trennfunktion gemeint, realisiert durch die Trennkontakteinheit MK. Mit Trennfunktion sind die Punkte: -Mindestluftstrecke nach Norm (Mindestabstand der Kontakte), -Kontaktstellungsanzeige der Kontakte der mechanischen Trennkontakteinheit, -Öffnung der mechanischen Trennkontakteinheit immer möglich (keine Blockierung des Trennkontaktsystems durch die Handhabe), so genannte Freiauslösung gemeint.

Hinsichtlich der Mindestluftstrecke zwischen den Kontakten der mechanischen Trennkontakteinheit ist diese im Wesentlichen spannungsabhängig. Weitere Parameter sind der Verschmutzungsgrad, die Art des Feldes (homogen, inhomogen), und der Luftdruck bzw. die Höhe über Normalnull.

Für diese Mindestluftstrecken bzw. Kriechstrecken gibt es entsprechende Vorschriften bzw. Normen. Diese Vorschriften geben beispielsweise bei Luft für eine Stoßspannungsfestigkeit die Mindestluftstrecke für ein inhomogenes und ein homogenes (ideales) elektrisches Feld in Abhängigkeit vom Verschmutzungsgrad an. Die Stoßspannungsfestigkeit ist die Festigkeit beim Anlegen einer entsprechenden Stoßspannung. Nur bei Vorliegen dieser Mindestlänge (Mindeststrecke) weist das Trennkontaktsystem bzw. Schutzschaltgerät eine Trennfunktion (Trennereigenschaft) auf.

Im Sinne der Erfindung sind hierbei für die Trennerfunktion und deren Eigenschaften der Normenreihe DIN EN 60947 bzw. IEC 60947 einschlägig, auf die hier durch Referenz Bezug genommen wird.

Das Trennkontaktsystem ist vorteilhafterweise durch eine Mindestluftstrecke der geöffneten Trennkontakte in der AUS-Stellung (Geöffnet Stellung, geöffnete Kontakte) in Abhängigkeit von der Bemessungsstoßspannungsfestigkeit und dem Verschmutzungsgrad gekennzeichnet. Die Mindestluftstrecke beträgt insbesondere zwischen (im Minimum) 0,01 mm und 14 mm. Insbesondere beträgt vorteilhafterweise die Mindestluftstrecke zwischen 0,01 mm bei 0,33 kV und 14 mm bei 12 kV, insbesondere für Verschmutzungsgrad 1 sowie insbesondere für inhomogene Felder.

Vorteilhafterweise kann die Mindestluftstrecke die folgenden Werte aufweisen:
E DIN EN 60947-1 (VDE 0660-100):2018-06

**Tabelle 13 - Mindestluftstrecken**

| **Bemessungsstoßspannungsfestig keit** | **Mindestluftstrecken mm** | | | | | | | |
|---|---|---|---|---|---|---|---|---|
| ***U*imp** | **Fall A inhomogenes Feld (siehe 3.7.63)** | | | | **Fall B homogenes Feld, ideale Bedingungen (siehe 3.7.62)** | | | |
| **kV** | | | | | | | | |
| | **Verschmutzungsgrad** | | | | **Verschmutzungsgrad** | | | |
| | **1** | **2** | **3** | **4** | **1** | **2** | **3** | **4** |
| 0,33 | 0,01 | 0,2 | | | 0,01 | 0,2 | 0,8 | 1,6 |
| 0,5 | 0,04 | | | | 0,04 | | | |
| 0,8 | 0,1 | | 0,8 | | 0,1 | | | |
| 1,5 | 0,5 | 0,5 | | 1,6 | 0,3 | 0,3 | | |
| 2,5 | 1,5 | 1,5 | 1,5 | | 0,6 | 0,6 | | |
| 4,0 | 3 | 3 | 3 | 3 | 1,2 | 1,2 | 1,2 | |
| 6,0 | 5,5 | 5,5 | 5,5 | 5,5 | 2 | 2 | 2 | 2 |
| 8,0 | 8 | 8 | 8 | 8 | 3 | 3 | 3 | 3 |
| 12 | 14 | 14 | 14 | 14 | 4,5 | 4,5 | 4,5 | 4,5 |
| ANMERKUNG Die angegebenen kleinsten Luftstrecken beruhen auf der 1,2/50-µs-Stoßspannung bei einem Luftdruck von 80 kPa, was dem Luftdruck bei 2 000 m über NN entspricht. | | | | | | | | |

Die Verschmutzungsgrade und Feldarten entsprechen den in den Normen definierten. Dadurch lässt vorteilhafterweise ein entsprechend der Bemessungsstoßspannungsfestigkeit dimensioniertes normgerechtes Schutzschaltgerät erzielen.

Figur 2 zeigt eine Darstellung gemäß Figur 1, mit dem Unterschied, dass vorteilhaft (bei der Serienschaltung aus mechanischer Trennkontakteinheit MK und elektronischer Unterbrechungseinheit EU) die mechanische Trennkontakteinheit MK den lastseitigen Anschlüssen und die elektronische Unterbrechungseinheit EU den netzseitigen Anschlüssen zugeordnet ist. Ferner ist die elektronische Unterbrechungseinheit EU als einpolige elektronische Unterbrechungseinheit EU ausgeführt, d.h. ist im Beispiel im Phasenleiter, d.h. zwischen den Anschlüssen L1, L2, vorgesehen. Die elektronische Unterbrechungseinheit EU weist ferner (mindestens) ein halbleiterbasiertes Schaltelement (= Leistungshalbleiter) auf, was in Figur 2 angedeutet ist. Das halbleiterbasierte Schaltelement weist ferner ein Überspannungsschutzelement auf, was in Figur 2 ebenfalls angedeutet ist. Die Steuerungseinheit SE weist eine analoge erste Teileinheit SEA und eine digitale zweite Teileinheit SED auf. Die digitale zweite Teileinheit SED kann beispielsweise ein Mikroprozessor bzw. digitaler Signalprozessor (DSP) sein. Die analoge erste Teileinheit SEA weist mindestens einen (Strom-)Komparator auf, wie in Figur 2 angedeutet.

Figur 3 zeigt eine Darstellung gemäß Figur 1 und 2, mit einer weiteren detaillierten Ausgestaltung. Die Steuerungseinheit SE weist zwei Teileinheiten auf, eine, bevorzugt analoge, erste Teileinheit SEA und eine, bevorzugt digitale, zweite Teileinheit SED. Die erste Teileinheit SEA weist hierbei einen analogen (Strom-)Komparator CI auf. Diesem werden einerseits die momentanen Stromwerte DI der Stromsensoreinheit SI zugeführt. Andererseits werden dem Stromkomparator CI (im Beispiel) (ein Stromschwellwert oder) die momentanen Stromschwellwerte SWI von der zweiten Teileinheit SED zugeführt.

Mit Strom-Komparator ist hierbei ein Komparator gemeint, der zwei (Strom-)Größen miteinander vergleicht, wobei hierbei insbesondere Äquivalente der Höhe des Stromes miteinander verglichen werden (z.B. zwei Spannungen, deren Spannungshöhe jeweils die Stromhöhe bzw. die Höhe des Stromschwellwertes repräsentiert).

Die (analogen) momentanen Stromschwellwerte sind insbesondere ein analoger Spannungsverlauf.

Der Stromkomparator CI vergleicht die momentanen Stromwerte DI mit den momentanen Stromschwellwerten SWI und gibt, wie beschrieben, bei (insbesondere betragsmäßiger) Überschreitung, ein erstes Stromunterbrechungssignal TI, zur Initiierung einer Unterbrechung des Niederspannungsstromkreises, ab.

Das Stromunterbrechungssignal TI kann einer Logikeinheit LG zugeführt werden, die es mit anderen Unterbrechungssignalen kombiniert und das erste Unterbrechungssignal TRIP zur halbleiterbasierten Unterbrechung bzw. hochohmigen Unterbrechung an die elektronische Unterbrechungseinheit EU abgibt.

Mit dem analogen (Strom-)Komparator ist insbesondere eine sofortige, d.h. sehr schnelle, Erkennung der Überschreitung möglich, diese findet üblicherweise im ns-Bereich statt, d.h. zwischen 1 und 100 ns.

Im Vergleich dazu würde ein digitales System aktuell im µs-bereich, also beispielsweise zwischen 2 - 100 µs reagieren, auf Grund der Berechnungs- und Reaktionszeiten.

In einer Ausgestaltung speichert der Stromkomparator CI die momentanen (Strom-)Schwellwerte SWI zwischen, um die Werte ständig zur Verfügung zu haben.

Wobei die momentanen Stromschwellwerte SWI mit dem zeitlichen Verlauf der momentanen Spannungswerte (dem zeitlichen Verlauf der Spannung) synchronisiert sind. Dadurch werden bei kleiner momentaner Spannung (Phasenwinkel einer sinusförmigen Wechselspannung von z.B. -30° bis 0° bis 30°) kleine momentane Stromschwellwerte SWI verwendet (bzw. liegen vor) und bei hoher momentaner Spannung (Phasenwinkel einer sinusförmigen Wechselspannung von z.B. 60° bis 90° bis 120°) hohe Stromschwellwerte SWI verwendet (bzw. liegen vor). Dadurch ist beispielsweise vorteilhaft die Auslösezeit weitestgehend unabhängig vom Phasenwinkel der Spannung, so dass die Auslösezeit unter einem zeitlichen ersten Schwellwert liegt.

Die analogen momentanen Stromwerte DI und die analogen momentanen Spannungswerte DU werden zudem der zweiten Teileinheit SED zugeführt. In einer bevorzugten Ausgestaltung werden die momentanen Stromwerte DI oder/und momentanen Spannungswerte DU dort durch einen Analog-Digital-Umsetzer ADC digitalisiert und einem Mikroprozessor (=Mikrocontroller) CPU zugeführt. Dieser führte eine Ermittlung bzw. Berechnung der momentanen Stromschwellwerte SWI durch, in Abhängigkeit von der Höhe der Spannung / der zugeführten momentanen Spannungswerte DU. Die durch die zweite Teileinheit SED bzw. insbesondere den Mikroprozessor CPU ermittelten momentanen Stromschwellwerte SWI werden wiederum durch einen Digital-Analog-Umsetzer (DAC) der ersten Teileinheit SEA zugeführt, insbesondere dem Stromkomparator CI, um den oben beschriebenen Vergleich durchzuführen.

Die zweite Teileinheit SED oder die erste Teileinheit SEA kann einen Digital-Analog Umsetzer DAC aufweisen, um die in der zweite Teileinheit SED berechneten (digitalen) Stromschwellwerte SWI in analoge Stromschwellwerte SWI umzusetzen, um einen anlogen Vergleich in der erste analogen Teileinheit SEA durchzuführen. Im Beispiel gemäß Figur 3 ist der Digital-Analog Umsetzer DAC ein Teil der zweiten (digitalen) Teileinheit SED (bzw. dieser zugeordnet).

Dabei kann vorteilhaft die Ermittlung der momentanen Stromschwellwerte SWI in der zweiten Teileinheit SED digital erfolgen bzw. mit einer langsameren Verarbeitungsgeschwindigkeit als der fortlaufende Vergleich von analogen momentanen Stromwerten DI mit den analogen momentanen Stromschwellwerten SWI in der ersten Teileinheit SEA. Dies ist vorteilhaft, da der analoge Vergleich der Stromwerte mit den Stromschwellwerten mittels des Komparators schneller erfolgt als die Verarbeitungszeit bzw. Berechnungszeit in der digitalen zweiten Teileinheit SED.

Der phasengenaue Vergleich ist in der Regel durch die schnellen Verarbeitungsgeschwindigkeiten von Analog-Digital-Umsetzer ADC, Mikroprozessor (=Mikrocontroller) CPU und Digital-Analog Umsetzer DAC im Vergleich zur Frequenz des Niederspannungsstromkreises, der in Europa in Regel 50 Hertz beträgt, sichergestellt.

In einer vorteilhaften Ausgestaltung der Erfindung kann die erste Teileinheit SEA einen Spannungskomparator CU aufweisen. Diesem werden einerseits die momentanen Spannungswerte DU des Spannungssensors SU zugeführt. Andererseits werden dem Spannungskomparator CU momentane Spannungsschwellwerte SWU von der zweiten Teileinheit SED zugeführt.

Der Spannungskomparator CU vergleicht die momentanen Spannungswerte DU mit den momentanen Spannungsschwellwerten SWU und gibt bei Überschreitung oder Unterschreitung bzw. Bereichsprüfung ein Spannungsunterbrechungssignal TU zur Initiierung einer Unterbrechung des Niederspannungsstromkreises ab.

Das Spannungsunterbrechungssignal TU kann der Logikeinheit LG zugeführt werden, die es mit dem(n) (anderen) Unterbrechungssignal(en) kombiniert und das erste Unterbrechungssignal TRIP zur halbleiterbasierten Unterbrechung bzw. hochohmigen Unterbrechung an die elektronische Unterbrechungseinheit EU abgibt.

In einer Ausgestaltung speichert der Spannungskomparator CU die momentanen Schwellwerte SWU zwischen, um die Werte ständig zur Verfügung zu haben.

In einer Ausgestaltung führt der Mikroprozessor CPU eine Ermittlung bzw. Berechnung der momentanen Spannungsschwellwerte SWU durch. Die durch die zweite Teileinheit SED bzw. insbesondere den Mikroprozessor CPU ermittelten momentanen Spannungsschwellwerte SWU werden wiederum der ersten Teileinheit SEA zugeführt, insbesondere dem Spannungskomparator CU, um den oben beschriebenen Vergleich durchzuführen. Die digitalen momentanen Spannungsschwellwerte SWU können durch einen weiteren, nicht dargestellten, Digital-Analog-Umsetzer in analoge momentanen Spannungsschwellwerte SWU umgesetzt werden. Diese werden mit dem Spannungskomparator CU mit den analogen momentanen Spannungswerten DU verglichen.

Dabei kann vorteilhaft die Ermittlung der momentanen Spannungsschwellwerte SWU in der zweiten Teileinheit SED digital erfolgen bzw. mit einer langsameren Verarbeitungsgeschwindigkeit als der fortlaufende Vergleich von momentanen Spannungswerten DU und momentanen Spannungsschwellwerten SWU in der ersten Teileinheit SEA.

Je nach Ausgestaltung kann ein zweites Unterbrechungssignal TRIPG von der zweiten Teileinheit SED der Steuerungseinheit SE, insbesondere vom Mikroprozessor CPU, zur galvanischen Unterbrechung des Niederspannungsstromkreises an die mechanische Trennkontakteinheit MK abgegeben werden, wie in Figur 3 eingezeichnet.

Die Ausgestaltung der Steuerungseinheit mit einer analogen ersten Teileinheit und eine digitale zweiten Teileinheit hat den besonderen Vorteil, dass eine effiziente Architektur vorliegt. Die erste analoge Teileinheit kann einen sehr schnellen Vergleich von analogen momentanen Werten und analogen Schwellwerten durchführen, wodurch eine schnelle Kurzschlusserkennung möglich ist. Die zweite Teileinheit kann eine davon unabhängige Schwellwertberechnung bzw. Anpassung durchführen, erfindungsgemäß abhängig von der Höhe der Spannung, die nicht so schnell wie die Erkennung durchgeführt werden muss. Die Schwellwerte können beispielsweise zwischengespeichert werden, um für einen schnellen Vergleich zur Verfügung zu stehen. Die Schwellwerte müssen nicht ständig angepasst werden.

Figur 4 zeigt eine weitere Ausgestaltung bzw. Variante gemäß der Figuren 1 bis 3. Figur 4 zeigt einen Teil einer einfachen Variante der, bevorzugt analogen, ersten Teileinheit SEAE und einen Teil einer alternativen Variante der, bevorzug digitalen, zweiten Teileinheit SEDE auf.

Der Teil der einfachen Variante der ersten Teileinheit SEAE weist den Stromkomparator CIE auf, dem die momentanen Stromwerte DI, insbesondere deren Betrag, und die momentanen Stromschwellwerte SWI, insbesondere ebenso betragsbezogen, zugeführt werden. Der Stromkomparator CIE gibt in diesem Beispiel direkt das erste Unterbrechungssignal TRIP zur Unterbrechung des Niederspannungsstromkreises ab, analog zu den vorhergehenden Figuren. Die Betragsbildung kann durch eine oder weitere, nicht dargestellte Einheiten erfolgen.

Der Teil der alternativen Variante der zweiten Teileinheit SEDE weist eine Netzsynchronisationseinheit NSE auf. Dieser werden die (analogen) momentanen Spannungswerte DU zugeführt.

Die Netzsynchronisationseinheit NSE ermittelt aus den zugeführten (analogen) momentanen Spannungswerten DU, die z.B. eine sinusförmige Wechselspannung des Niederspannungsstromkreises sind, den Phasenwinkel φ(t) der Spannung.

Alternativ kann zusätzlich noch die Amplitude U und ein erwarteter Zeitwert der Spannung UE respektive Erwartungswert der Spannung UE ermittelt werden.

Der Erwartungswert der Spannung UE ist hierbei eine Art gefilterter bzw. regenerierter bzw. erzeugter äquivalenter momentaner Spannungswert DU.

Der Phasenwinkel φ(t) (als auch der Erwartungswert der Spannung UE bzw. die Amplitude U) der Spannung DU können beispielsweise durch eine so genannte Phase Locked Loop respektive Phasenregelschleife, kurz PLL, ermittelt werden. Eine PLL ist eine elektronische Schaltungsanordnung (oder eine in Software programmierte Variante im Mikrocontroller), die die Phasenlage und damit zusammenhängend die Frequenz eines veränderbaren Oszillators über einen geschlossenen Regelkreis so beeinflusst, dass die Phasenabweichung zwischen einem äußeren periodischen Referenzsignal (momentane Spannungswerte) und dem Oszillator oder einem daraus abgeleiteten Signal möglichst konstant ist.

Damit kann u.a. der Phasenwinkel φ(t), die Grundfrequenz und deren Amplitude der zugeführten Netzspannung, d.h. der ermittelten Spannungswerte, ermittelt werden, d.h. z.B. auch der (ungestörte bzw. gefilterte) Erwartungswert der (Netz- ) Spannung.

Der von der Netzsynchronisationseinheit NSE ermittelte Phasenwinkel φ(t) (und eventuell die Amplitude U oder/und der erwartete Zeitwert der Spannung UE) werden einer Schwellwerteinheit SWE zugeführt. Die Schwellwerteinheit SWE kann eine (skalierte) Kurve für die (phasenbezogenen) momentanen Stromschwellwerte SWI aufweisen. Beispielsweise bei einer sinusförmigen Wechselspannung des Niederspannungsstromkreis eine (annähernd) sinusförmige Stromschwellwertkurve, d.h. einen in der Höhe sinusförmigen Verlauf der momentanen Stromschwellwerte SWI über den Phasenwinkel 0° bis 360° respektive der Periodendauer (bzw. der (korrespondierenden) Zeit).

Das Schutzschaltgerät SG kann ein, insbesondere einziges, Einstellelement aufweisen. Mit diesem, insbesondere einzigen Einstellelement am Schutzschaltgerät SG, kann ein Grenzwert bzw. Maximalwert für den Stromschwellwert einstellbar sein. Alternativ kann der Grenzwert bzw. Maximalwert für den Stromschwellwert auch fest vorgeben bzw. programmiert sein.

Erfindungsgemäß wird dann die Stromschwellwertkurve hinsichtlich dieses mittels des Einstellelementes eingestellten bzw. fest vorgegebenen Grenzwertes bzw. Maximalwertes für den Stromschwellwert skaliert. Beispielsweise kann die Amplitude (d.h. der Maximalwert) der Stromschwellwertkurve mit dem Grenzwert/Maximalwert für den Stromschwellwert skaliert werden.

Beispielsweise kann der Maximalwert des Stromschwellwertes bei dem 4-fachen der Amplitude eines Nennstromes (d.h. mindestens der Strom, den das Schutzschaltgerätes dauerhaft führen muss, Normenabhängig) des Schutzschaltgerätes liegen, beispielsweise weisen übliche Schutzschaltgeräte einen Nennstrom von z.B. 16 A auf. Daraus ergibt sich im Beispiel ein Maximalwert des Stromschwellwertes von: $90 A = \left(Wurzel 2\right) * 16 A * 4 .$ (Wurzel 2 => Amplitude des Nennstromwertes)

Die momentanen Stromschwellwerte SWI können durch das Vorliegen des Phasenwinkels φ(t) der Spannung in der Schwellwerteinheit SWE von dieser synchron zum momentanen Stromwert DI an den Stromkomparator CIE übermittelt werden, so dass ein phasenbezogener (phasenwinkelbezogener) Vergleich zwischen momentanen Stromwert DI und momentanen Stromschwellwert SWI erfolgen kann.

Figur 5 zeigt einerseits den Verlauf der Höhe einer netzseitigen Spannung Vgrid in Volt [V], auf der linken vertikalen Achse, einer Periode einer sinusförmigen Wechselspannung über der Zeit t in s [s], auf der horizontalen Achse. Beispielsweise einer sinusförmigen Wechselspannung im Niederspannungswechselstromkreis. Hierbei sind die momentanen Spannungswerte der Spannung über der Zeit angegeben, wobei die Zeit proportional zum Phasenwinkel ist (f = 50 Hz).

Andererseits einen phasenwinkelbezogenen bzw. phasenwinkelabhängigen (betragsmäßigen) skalierten (0 bis 1) momentanen Stromschwellwert threshold, auf der rechten vertikalen Achse, über der Zeit t in s [s]. Der zeitliche (skalierte) Verlauf der momentanen Stromschwellwerte threshold entspricht dabei den (phasenbezogenen) momentanen Stromschwellwerten SWI.

Der zeitliche Verlauf des momentanen Stromschwellwertes (threshold) richtet sich hierbei nach dem betragsmäßigen Verlauf der Spannung, d.h. der Verlauf ist im Bereich der positiven Spannungshalbwelle gleich zum Verlauf im Bereich der negativen Spannungshalbwelle.

Der zeitliche (skalierte) Verlauf der momentanen Stromschwellwerte threshold wird entsprechend dem mittels des Einstellelementes eingestellten bzw. fest vorgegebenen Grenzwertes/Maximalwertes für den Stromschwellwert erfindungsgemäß skaliert. Z.B. wird die Amplitude (Skalierung 1) auf 100 A eingestellt, oder z.B. dem 5-fachen Nennstrom. Bei einem Nennstrom von z.B. 16 A auf z.B.$5 ∗ 16 A ∗ 1,414 \left(Wurzel 2\right) = 113 A$ (Wurzel 2 => Spitzenwert des Momentanwertes des Stromes).

Im Allgemeinen entspricht der Verlauf der momentanen Stromschwellwerte threshold dem Verlauf der Spannung im Stromkreis, wie in Figur 5 dargestellt. D.h. beispielsweise bei einem dreieckigen Spannungsverlauf würde eine dreieckige Stromschwellwertkurve verwendet werden. Der Hintergrund ist der, dass die Höhe der Spannung die Höhe des (Kurzschluss-)Stromes bestimmt. Erfindungsgemäß werden folglich bei niedriger Spannung niedrige Schwellwerte und bei hoher Spannung hohe Schwellwerte verwendet, um eine schnelle, phasenwinkelunabhängige, Kurzschlusserkennung zu ermöglichen.

Gemäß Figur 5 weisen die (periodischen) momentanen Stromschwellwerte SWI einen Minimalwert auf. D.h. die Sinuskurve ist nicht ideal (nur näherungsweise bzw. annähernd sinusförmig). Der Minimalwert ist größer als Null. Der Minimalwert ist im Bereich 5 bis 20% vom Maximalwert, beispielsweise (bei) 10% oder 15 %, d.h. der Amplitude der Stromschwellwertkurve threshold.

Der Minimalwert tritt an die Stelle bzw. im Bereich des Nulldurchganges der (Sinus-)Kurve für die Stromschwellwerte.

Bei einem zeitlich sinusförmigen Spannungsverlauf im Niederspannungswechselstromkreis sind die zeitlichen Verläufe von Spannung und Stromschwellwerten phasenbezogen derart synchronisiert, dass der Zeitpunkt der Amplitude (Maximalwert) der Spannung mit dem Zeitpunkt der Amplitude (Maximalwert) des Stromschwellwertes übereinstimmt, wie in Figur 5 gezeigt.

Der Bereich des Nulldurchganges der Spannung stimmt ferner mit dem Bereich des Minimalwertes des Stromschwellwertes überein.

Die Phasenwinkelauflösung bestimmt die Schnelligkeit der Berechnung der Schwellwerte. Bei einer Phasenwinkelauflösung von 1°, d.h. für jeden vollen Phasenwinkel der Spannung liegt ein Schwellwert vor, d.h. etwa alle 55,5 µs liegt ein momentaner Schwellwert vor. Die Abschaltung erfolgt über bevorzugt über einen analogen Komparator, d.h. kontinuierlich, und ist damit deutlich schneller (z.B. im Nanosekunden-Bereich) als die Phasenwinkelauflösung.

Alternativ gilt bei einer voll digitalen Verarbeitung der folgende zeitliche Verlauf. Die Phasenwinkelauflösung bestimmt die Schnelligkeit der Erkennung. Bei einer Phasenwinkelauflösung von 1°, d.h. für jeden vollen Phasenwinkel der Spannung liegt ein Schwellwert vor, d.h. etwa alle 55,5 µs liegt ein momentaner Schwellwert vor, bedeutet dies, dass eine Abschaltung nach minimal ca. 60µs erfolgen kann. Bei höheren Phasenwinkelauflösungen lassen sich kürzere Abschaltzeiten erreichen.

In diesem Beispiel erfolgt dann eine Verarbeitung der Werte mit mindestens 18 kHz.

Die Stromschwellwerte können auch (skaliert) in einer Tabelle abgelegt sein, wobei dann der Wert ggfs. angepasst wird.

Die Stromschwellwerte können beispielsweise allgemein bzw. tabellenbezogen wie folgt berechnet werden:
Die Höhe der Spannung wird in einen digitalen Spannungswert umgesetzt.

Die Höhe der Spannung wird in einen digitalen Spannungswert umgesetzt, der digitale Spannungswert wird auf seinen Amplitudenwert normiert, anschließend wird der Betrag gebildet, dann wird der Betrag mit einem ersten Faktor (k1) multipliziert und anschließend ein Minimalwert (k2) addiert,
das resultierende Ergebnis ergibt einen Skalierungsfaktor (FM(t)) für den mindestens einen Stromschwellwert,
der mit dem mindestens einen Stromschwellwert multipliziert wird, um einen (zeitlich veränderlichen) angepassten Stromschwellwert zu erhalten.

Die Gleichung für den Skalierungsfaktor hierzu lautet:
FM(t) - Skalierungsfaktor
u_Grid(t) - Momentanwert der Spannung
U_amplitude - Amplitude der Spannung (bzw. Maximaler Momentanwert der Spannung)$FM \left(t\right) = k ∗ \left(abs\left(u_Grid\left(t\right) / U_amplitude\right)\right) + k 2$$Stromschwellwert \left(neu\right) = FM \left(t\right) ∗ Stromschwellwert \left(alt\right)$

Alternativ wird der Betrag des Spannungswertes von der Amplitude des Spannungswertes subtrahiert, anschließend wird das Ergebnis mit einem Faktor (k3) multipliziert,
das resultierende Ergebnis ergibt einen Korrekturwert, der von dem mindestens einen Stromschwellwert abgezogen wird, um einen (zeitlich veränderlichen) angepassten Stromschwellwert zu erhalten.

Die Gleichung für den Korrekturwert FK(t) lautet:$FK \left(t\right) - Korrekturwert$$FK \left(t\right) = k 3 ∗ \left(U_amplitude - abs\left(u_Grid\left(t\right)\right)\right)$

Obwohl die Erfindung im Detail durch das Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, der durch die beigefügten Ansprüche definiert ist.

## Patentansprüche

1. Schutzschaltgerät (SG) zum Schutz eines elektrischen Niederspannungsstromkreis aufweisend:
- ein Gehäuse (GEH), mit ersten (L1, N1) und zweiten (L2, N2) Anschlüssen für Leiter des Niederspannungsstromkreises,
- eine die ersten und die zweiten Anschlüsse elektrisch verbindende Serienschaltung einer mechanischen Trennkontakteinheit (MK) und einer elektronischen Unterbrechungseinheit (EU),
- dass die mechanische Trennkontakteinheit (MK) durch ein Öffnen von Kontakten zur Vermeidung eines Stromflusses oder ein Schließen der Kontakte für einen Stromfluss im Niederspannungsstromkreis schaltbar ist,
- dass die elektronische Unterbrechungseinheit (EU) durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis schaltbar ist,
- einer Stromsensoreinheit (SI), zur Ermittlung der Höhe des Stromes des Niederspannungsstromkreises, derart das momentane Stromwerte vorliegen,
- einer Spannungssensoreinheit (SU), zur Ermittlung der Höhe der Spannung des Niederspannungsstromkreises, derart das momentane Spannungswerte vorliegen,
- einer Steuerungseinheit (SE), die mit der Stromsensoreinheit (SI), der Spannungssensoreinheit (SU), der mechanischen Trennkontakteinheit (MK) und der elektronischen Unterbrechungseinheit (EU) verbunden ist, wobei bei Überschreitung mindestens eines Stromschwellwertes eine Vermeidung eines Stromflusses des Niederspannungsstromkreises initiiert wird, **dadurch gekennzeichnet**
**dass** das Schutzschaltgerät derart ausgestaltet ist,
**dass** der mindestens eine Stromschwellwert in Abhängigkeit von der Höhe der Spannung im Niederspannungsstromkreis angepasst wird, wobei der momentane Stromwert der ermittelten Höhe des Stromes mittels eines analogen Komparators mit dem mindestens einen Stromschwellwert derart verglichen wird, dass bei Überschreitung des Betrages der Höhe des Stromes über den Betrag des mindestens einen Stromschwellwertes die Vermeidung des Stromflusses des Niederspannungsstromkreises initiiert wird.

2. Schutzschaltgerät (SG) nach Patentanspruch 1,
**dadurch gekennzeichnet,**
**dass** die ersten Anschlüsse (L1, N1) netzseitige Anschlüsse und die zweiten Anschlüsse (L2, N2) lastseitige Anschlüsse sind,
**dass** die mechanische Trennkontakteinheit (MK) den lastseitigen Anschlüssen und die elektronische Unterbrechungseinheit (EU) den netzseitigen Anschlüssen zugeordnet ist,

3. Schutzschaltgerät (SG) nach Patentanspruch 1 oder 2,
**dadurch gekennzeichnet,**
**dass** der mindestens eine Stromschwellwert in Abhängigkeit von der Höhe der Spannung derart angepasst wird, dass bei abnehmender Spannung der mindestens eine Stromschwellwert verringert wird und dass bei zunehmender Spannung der mindestens eine Stromschwellwert erhöht wird, insbesondere bis zu einem Maximalwert des mindestens einen Stromschwellwert erhöht wird.

4. Schutzschaltgerät (SG) nach Patentanspruch 1, 2 oder 3,
**dadurch gekennzeichnet,**
**dass** eine kontinuierliche Anpassung des mindestens einen Stromgrenzwertes erfolgt, insbesondere eine Anpassung die schneller als 20 ms, spezieller schneller als 10 ms oder bevorzugt schneller als 1 ms durchgeführt wird.

5. Schutzschaltgerät (SG) nach einem der vorhergehenden Patentansprüche,
**dadurch gekennzeichnet,**
**dass** das Schutzschaltgerät derart ausgestaltet ist, dass der mindestens eine Stromschwellwert digital berechnet wird, der berechnete digitale Stromschwellwert mit einem Digital-Analog-Umsetzer (DAC) in einen analogen Stromschwellwert umgesetzt wird,
der analoge Stromschwellwert dem Komparator zugeführt wird.

6. Schutzschaltgerät (SG) nach einem der vorhergehenden Patentansprüche,
**dadurch gekennzeichnet,**
**dass** das Schutzschaltgerät derart ausgestaltet ist, dass die Höhe der Spannung in einen digitalen Spannungswert umgesetzt wird, der digitale Spannungswert wird auf seinen Amplitudenwert normiert, anschließend wird der Betrag gebildet, dann wird der Betrag mit einem ersten Faktor (k1) multipliziert und anschließend ein Minimalwert (k2) addiert,
das resultierende Ergebnis ergibt einen Skalierungsfaktor (FM(t)) für den mindestens einen Stromschwellwert,
der mit dem mindestens einen Stromschwellwert multipliziert wird, um einen angepassten Stromschwellwert zu erhalten.

7. Schutzschaltgerät (SG) nach einem der vorhergehenden Patentansprüche 1 bis 5,
**dadurch gekennzeichnet,**
**dass** das Schutzschaltgerät derart ausgestaltet ist, dass die Höhe der Spannung in einen digitalen Spannungswert umgesetzt wird, der Betrag des Spannungswertes wird von der Amplitude des Spannungswertes subtrahiert, anschließend wird das Ergebnis mit einem Faktor (k3) multipliziert,
das resultierende Ergebnis ergibt einen Korrekturwert, der von dem mindestens einen Stromschwellwert abgezogen wird, um einen angepassten Stromschwellwert zu erhalten.

8. Schutzschaltgerät (SG) nach einem der vorhergehenden Patentansprüche,
**dadurch gekennzeichnet,**
**dass** vom, insbesondere periodischen, zeitlichen Verlauf der momentanen Spannungswerte abhängige, insbesondere periodische, momentane Stromschwellwerte (SWI) vorliegen,
**dass** die momentanen Stromwerte (DI) phasenbezogen mit den momentanen Stromschwellwerten (SWI) verglichen werden, dass bei betragsmäßiger Überschreitung des momentanen Stromschwellwertes (SWI) eine Unterbrechung des Niederspannungsstromkreises initiiert wird.

9. Schutzschaltgerät (SG) nach Patentanspruch 8,
**dadurch gekennzeichnet,**
**dass** der Niederspannungsstromkreis einen zeitlich sinusförmigen Spannungsverlauf aufweist,
**dass** die momentanen Stromschwellwerte (SWI) einen zeitlich, insbesondere betragsmäßigen, annähernd sinusförmigen Stromschwellwertverlauf aufweisen, mit einem Minimalwert, der größer als Null ist, insbesondere größer als 5 bis 20 % vom Maximalwert ist,
**dass** die zeitlichen Verläufe von Spannung (DU) und Stromschwellwerten (SWI) phasenbezogen derart synchronisiert sind, dass der Zeitpunkt der Amplitude der Spannung (DU) mit dem Zeitpunkt der Amplitude des Stromschwellwertes (SWI) übereinstimmt.

10. Schutzschaltgerät (SG) nach Patentanspruch 9,
**dadurch gekennzeichnet,**
**dass** der Bereich des Nulldurchganges der Spannung (DU) mit dem Bereich des Minimalwertes des Stromschwellwertes (SWI) übereinstimmt.

11. Verfahren zum Schutz eines elektrischen Niederspannungsstromkreises in einem Schutzschaltgerät mit einer mechanischen Trennkontakteinheit (MK), die in Serie mit einer elektronischen Unterbrechungseinheit (EU) geschaltet ist,
dass die mechanische Trennkontakteinheit (MK) durch ein Öffnen von Kontakten zur Vermeidung eines Stromflusses oder ein Schließen der Kontakte für einen Stromfluss im Niederspannungsstromkreis geschaltet werden kann,
dass die elektronische Unterbrechungseinheit (EU) durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis geschaltet werden kann,
dass die Höhe der Spannung des Niederspannungsstromkreises ermittelt wird, derart das momentane Spannungswerte vorliegen,
dass die Höhe des Stromes des Niederspannungsstromkreises ermittelt wird, derart das momentane Stromwerte vorliegen, dass bei Überschreitung des Betrages des momentanen Stromwertes verglichen mit mindestens einem Stromschwellwert eine Vermeidung des Stromflusses des Niederspannungsstromkreises initiiert wird,
**dadurch gekennzeichnet,**
**dass** der mindestens eine Stromschwellwert in Abhängigkeit von der Höhe der Spannung des Schutzschaltgerätes angepasst wird, wobei der momentane Stromwert der ermittelten Höhe des Stromes mittels eines analogen Komparators mit dem mindestens einen Stromschwellwert derart verglichen wird, dass bei Überschreitung des Betrages der Höhe des Stromes über den Betrag des mindestens einen Stromschwellwertes die Vermeidung des Stromflusses des Niederspannungsstromkreises initiiert wird.

12. Verfahren nach Patentanspruch 11,
**dadurch gekennzeichnet,**
**dass** der mindestens eine Stromschwellwert in Abhängigkeit von der Höhe der Spannung derart angepasst wird, dass bei abnehmender Spannung der mindestens eine Stromschwellwert verringert wird und dass bei zunehmender Spannung der mindestens eine Stromschwellwert erhöht wird, insbesondere bis zu einem Maximalwert des mindestens einen Stromschwellwertes erhöht wird.

13. Computerprogrammprodukt umfassend Befehle, die bei der Ausführung des Programms durch einen Mikrocontroller diesen veranlassen das Verfahren nach einem der Patentansprüche 11 bis 12 mit einem Schutzschaltgerät gemäß einem der Patentansprüche 1 bis 10 zu unterstützen, insbesondere durchzuführen.

14. Computerlesbares Speichermedium, auf dem das Computerprogrammprodukt nach Patentanspruch 13 gespeichert ist.

15. Datenträgersignal, das das Computerprogrammprodukt nach Patentanspruch 13 überträgt.

## Claims

1. Circuit breaker device (SG) for protecting an electrical low-voltage circuit, comprising:
- a housing (GEH) having first (L1, N1) and second (L2, N2) connections for conductors of the low-voltage circuit,
- a series circuit of a mechanical isolating contact unit (MK) and an electronic interruption unit (EU), which series circuit electrically connects the first and second connections,
- that the mechanical isolating contact unit (MK) can be switched by opening contacts to prevent a flow of current or by closing the contacts to allow a flow of current in the low-voltage circuit,
- that the electronic interruption unit (EU) can be switched by semiconductor-based switching elements to a high-impedance state of the switching elements to prevent a flow of current or to a low-impedance state of the switching elements to allow a flow of current in the low-voltage circuit,
- a current sensor unit (SI) in order to determine the level of the current of the low-voltage circuit, in such a way that instantaneous current values are available,
- a voltage sensor unit (SU) in order to determine the level of the voltage of the low-voltage circuit, in such a way that instantaneous voltage values are available,
- a control unit (SE) connected to the current sensor unit (SI), to the voltage sensor unit (SU), to the mechanical isolating contact unit (MK) and to the electronic interruption unit (EU), wherein the exceeding of at least one current threshold value results in prevention of a flow of current in the low-voltage circuit being initiated,
**characterized**
**in that** the circuit breaker device is configured in such a way that the at least one current threshold value is adjusted on the basis of the level of the voltage in the low-voltage circuit, wherein the instantaneous current value of the determined level of the current is compared with the at least one current threshold value by means of an analogue comparator in such a way that the absolute value of the level of the current exceeding the absolute value of the at least one current threshold value results in the prevention of the flow of current in the low-voltage circuit being initiated.

2. Circuit breaker device (SG) according to Patent Claim 1,
**characterized**
**in that** the first connections (L1, N1) are grid-side connections and the second connections (L2, N2) are load-side connections, in that the mechanical isolating contact unit (MK) is associated with the load-side connections and the electronic interruption unit (EU) is associated with the grid-side connections.

3. Circuit breaker device (SG) according to Patent Claim 1 or 2,
**characterized**
**in that** the at least one current threshold value is adjusted on the basis of the level of the voltage in such a way that decreasing voltage results in the at least one current threshold value being lowered and that increasing voltage results in the at least one current threshold value being raised, in particular being raised to a maximum value of the at least one current threshold value.

4. Circuit breaker device (SG) according to Patent Claim 1, 2 or 3,
**characterized**
**in that** the at least one current limit value is continually adjusted, in particular an adjustment that is faster than 20 ms, more specifically faster than 10 ms or preferably faster than 1 ms, is made.

5. Circuit breaker device (SG) according to one of the preceding patent claims,
**characterized**
**in that** the circuit breaker device is configured in such a way that the at least one current threshold value is digitally computed, the computed digital current threshold value is converted into an analogue current threshold value using a digital-to-analogue converter (DAC),
the analogue current threshold value is supplied to the comparator.

6. Circuit breaker device (SG) according to one of the preceding patent claims,
**characterized**
**in that** the circuit breaker device is configured in such a way that the level of the voltage is converted into a digital voltage value, the digital voltage value is normalized to its amplitude value, the absolute value is subsequently calculated, the absolute value is then multiplied by a first factor (k1) and a minimum value (k2) is subsequently added,
the resulting result yields a scaling factor (FM(t)) for the at least one current threshold value,
which is multiplied by the at least one current threshold value in order to obtain an adjusted current threshold value.

7. Circuit breaker device (SG) according to one of preceding Patent Claims 1 to 5,
**characterized**
**in that** the circuit breaker device is configured in such a way that the level of the voltage is converted into a digital voltage value, the absolute value of the voltage value is subtracted from the amplitude of the voltage value, the result is subsequently multiplied by a factor (k3),
the resulting result yields a correction value that is deducted from the at least one current threshold value in order to obtain an adjusted current threshold value.

8. Circuit breaker device (SG) according to one of the preceding patent claims,
**characterized**
**in that** in particular periodic instantaneous current threshold values (SWI) that are dependent on the in particular periodic time characteristic of the instantaneous voltage values are available,
**in that** the instantaneous current values (DI) are compared with the instantaneous current threshold values (SWI) in a phase-related manner, in that the exceeding of the instantaneous current threshold value (SWI) in terms of absolute value results in interruption of the low-voltage circuit being initiated.

9. Circuit breaker device (SG) according to Patent Claim 8, **characterized**
**in that** the low-voltage circuit has a voltage characteristic that is sinusoidal over time,
**in that** the instantaneous current threshold values (SWI) have a, in particular absolute-value, current threshold value characteristic that is approximately sinusoidal over time, with a minimum value that is greater than zero, in particular is greater than 5 to 20% of the maximum value,
**in that** the time characteristics of the voltage (DU) and of the current threshold values (SWI) are synchronized in a phase-related manner in such a way that the time of the amplitude of the voltage (DU) matches the time of the amplitude of the current threshold value (SWI).

10. Circuit breaker device (SG) according to Patent Claim 9,
**characterized**
**in that** the region of the zero crossing of the voltage (DU) matches the region of the minimum value of the current threshold value (SWI).

11. Method for protecting an electrical low-voltage circuit in a circuit breaker device having a mechanical isolating contact unit (MK) connected in series with an electronic interruption unit (EU),
that the mechanical isolating contact unit (MK) can be switched by opening contacts to prevent a flow of current or by closing the contacts to allow a flow of current in the low-voltage circuit,
that the electronic interruption unit (EU) can be switched by semiconductor-based switching elements to a high-impedance state of the switching elements to prevent a flow of current or to a low-impedance state of the switching elements to allow a flow of current in the low-voltage circuit,
that the level of the voltage of the low-voltage circuit is determined, in such a way that instantaneous voltage values are available,
that the level of the current of the low-voltage circuit is determined, in such a way that instantaneous current values are available,
that the absolute value of the instantaneous current value exceeding at least one current threshold value results in prevention of the flow of current in the low-voltage circuit being initiated,
**characterized**
**in that** the at least one current threshold value is adjusted on the basis of the level of the voltage of the circuit breaker device, wherein the instantaneous current value of the determined level of the current is compared with the at least one current threshold value by means of an analogue comparator in such a way that the absolute value of the level of the current exceeding the absolute value of the at least one current threshold value results in the prevention of the flow of current in the low-voltage circuit being initiated.

12. Method according to Patent Claim 11,
**characterized**
**in that** the at least one current threshold value is adjusted on the basis of the level of the voltage in such a way that decreasing voltage results in the at least one current threshold value being lowered and that increasing voltage results in the at least one current threshold value being raised, in particular being raised to a maximum value of the at least one current threshold value.

13. Computer program product comprising commands that, when the program is executed by a microcontroller, cause said microcontroller to support, in particular carry out, the method according to either of Patent Claims 11 to 12 using a circuit breaker device according to one of Patent Claims 1 to 10.

14. Computer-readable storage medium on which the computer program product according to Patent Claim 13 is stored.

15. Data carrier signal that transmits the computer program product according to Patent Claim 13.

## Revendications

1. Disjoncteur (SG) destiné à protéger un circuit électrique basse tension, présentant :
- un boîtier (GEH), avec des premières (L1, N1) et des deuxièmes (L2, N2) bornes pour les conducteurs du circuit basse tension,
- un montage en série reliant électriquement les premières et deuxièmes bornes d'une unité de coupure mécanique (MK) et d'une unité de coupure électronique (EU),
- de sorte que l'unité de coupure mécanique (MK) peut être commutée soit en ouvrant les contacts pour empêcher un passage du courant, soit en fermant les contacts pour permettre un passage du courant dans le circuit basse tension,
- de sorte que l'unité de coupure électronique (EU) peut être commutée, à l'aide d'éléments de commutation à semi-conducteurs, soit pour empêcher un passage du courant, soit pour mettre les éléments de commutation dans un état à faible résistance permettant un passage du courant dans le circuit basse tension,
- une unité de détection de courant (SI), destinée à déterminer l'intensité du courant du circuit basse tension, de telle sorte que les valeurs de tension instantanées sont disponibles,
- une unité de détection de tension (SU), destinée à déterminer le niveau de tension du circuit basse tension, de telle sorte que les valeurs de tension instantanées sont disponibles,
- une unité de commande (SE) reliée à l'unité de détection de courant (SI), à l'unité de détection de tension (SU), à l'unité de coupure mécanique (MK) et à l'unité de coupure électronique (EU), dans laquelle, en cas de dépassement d'au moins une valeur seuil de courant, une mesure visant à empêcher un passage du courant dans le circuit basse tension est initiée,
**caractérisé en ce que**
le disjoncteur est conçu de telle sorte que l'au moins une valeur seuil de courant est ajustée en fonction du niveau de tension dans le circuit basse tension, dans lequel la valeur de courant instantanée est comparée, au moyen d'un comparateur analogique, à ladite au moins une valeur seuil de courant, de telle sorte que, en cas de dépassement de ladite valeur seuil de courant par le courant, la coupure du circuit basse tension est initiée.

2. Disjoncteur (SG) selon la revendication 1,
**caractérisé en ce que**
les premières bornes (L1, N1) sont des bornes côté réseau et les deuxièmes bornes (L2, N2) sont des bornes côté charge,
l'unité de coupure mécanique (MK) est associée aux bornes côté charge et l'unité de coupure électronique (EU) est associée aux bornes côté réseau.

3. Disjoncteur (SG) selon la revendication 1 ou 2,
**caractérisé en ce que**
ladite au moins une valeur seuil de courant est ajustée en fonction de l'amplitude de la tension, de telle sorte que, lorsque la tension diminue, ladite au moins une valeur seuil de courant est réduite et, lorsque la tension augmente, ladite au moins une valeur seuil de courant est augmentée, en particulier jusqu'à atteindre une valeur maximale de ladite au moins une valeur seuil de courant.

4. Disjoncteur (SG) selon la revendication 1, 2 ou 3,
**caractérisé en ce que**
un ajustement continu d'au moins une valeur seuil de courant est effectué, en particulier un ajustement réalisé en moins de 20 ms, plus précisément en moins de 10 ms ou, de préférence, en moins de 1 ms.

5. Disjoncteur (SG) selon l'une des revendications précédentes,
**caractérisé en ce que**
le disjoncteur est conçu de telle sorte que l'au moins une valeur seuil de courant est calculée numériquement, la valeur seuil de courant numérique calculée est convertie en une valeur seuil de courant analogique à l'aide d'un convertisseur numérique-analogique (DAC), la valeur seuil de courant analogique est transmise au comparateur.

6. Disjoncteur (SG) selon l'une des revendications précédentes,
**caractérisé en ce que**
le disjoncteur est conçu de telle sorte que le niveau de tension est converti en une valeur de tension numérique, la valeur de tension numérique est normalisée en fonction de son amplitude, puis la valeur absolue est calculée, la valeur est multipliée par un premier facteur (k1) et une valeur minimale (k2) est ajoutée, le résultat obtenu donne un facteur d'échelle (FM(t)) pour l'au moins une valeur seuil de courant, qui est multiplié par l'au moins une valeur seuil de courant afin d'obtenir une valeur seuil de courant ajustée.

7. Disjoncteur (SG) selon l'une des revendications 1 à 5 précédentes,
**caractérisé en ce que**
le disjoncteur est conçu de telle sorte que le niveau de tension est converti en une valeur de tension numérique, la valeur absolue de cette tension est soustraite de son amplitude, puis le résultat est multiplié par un facteur (k3), le résultat obtenu donne une valeur de correction qui est soustraite de l'au moins une valeur seuil de courant afin d'obtenir une valeur seuil de courant ajustée.

8. Disjoncteur (SG) selon l'une des revendications précédentes,
**caractérisé en ce que**
il existe des valeurs seuil de courant instantanées (SWI), en particulier périodiques, qui dépendent de l'évolution temporelle, en particulier périodique, des valeurs de tension instantanées,
les valeurs seuil de courant instantanées (DI) sont comparées, en fonction de la phase, aux valeurs seuil de courant instantanées (SWI), en cas de dépassement en valeur absolue de la valeur seuil de courant instantanée (SWI), une coupure du circuit électrique basse tension est initiée.

9. Disjoncteur (SG) selon la revendication 8,
**caractérisé en ce que**
le circuit basse tension présente une courbe de tension sinusoïdale dans le temps,
les valeurs seuil de courant instantanées (SWI) présentent une courbe de courant en particulier en termes d'amplitude, avec une courbe de valeur seuil de courant approximativement sinusoïdale, avec une valeur minimale supérieure à zéro, en particulier supérieure à 5 à 20 % de la valeur maximale,
les courbes temporelles de la tension (DU) et les valeurs seuil de courant (SWI) sont synchronisées en phase de telle sorte que le moment de l'amplitude de la tension (DU) coïncide avec le moment de l'amplitude de la valeur seuil de courant (SWI).

10. Disjoncteur (SG) selon la revendication 9,
**caractérisé en ce que**
la plage du passage par zéro de la tension (DU) coïncide avec la plage de la valeur seuil minimale de courant (SWI).

11. Procédé de protection d'un circuit électrique basse tension dans un disjoncteur comportant une unité de coupure mécanique (MK) montée en série avec une unité de coupure électronique (EU), dans lequel
l'unité de coupure mécanique (MK) peut être commutée soit en ouvrant les contacts pour empêcher un passage du courant, soit en fermant les contacts pour permettre un passage du courant dans le circuit basse tension,
l'unité de coupure électronique (EU) peut être commutée, à l'aide d'éléments de commutation à semi-conducteurs, dans un état à haute impédance des éléments de commutation afin d'empêcher un passage du courant, ou dans un état à faible impédance des éléments de commutation afin de permettre un passage du courant dans le circuit basse tension,
la tension du circuit basse tension est mesurée de manière à disposer des valeurs de tension instantanées,
l'intensité du courant du circuit basse tension est mesurée de manière à disposer des valeurs de courant instantanées,
en cas de dépassement de la valeur de courant instantanée par rapport à au moins une valeur seuil de courant, une coupure du circuit basse tension est initiée,
**caractérisé en ce que**
l'au moins une valeur seuil de courant est ajustée en fonction de la tension du disjoncteur,
dans lequel la valeur de courant instantanée est comparée, au moyen d'un comparateur analogique, à l'au moins une valeur seuil de courant de telle sorte qu'en cas de dépassement de la valeur du courant par rapport à l'au moins une valeur seuil de courant, l'interruption du flux de courant dans le circuit basse tension est initiée.

12. Procédé selon la revendication 11,
**caractérisé en ce que**
ladite au moins une valeur seuil de courant est ajustée en fonction de l'amplitude de la tension, de telle sorte que, lorsque la tension diminue, ladite au moins une valeur seuil de courant est réduite et, lorsque la tension augmente, ladite au moins une valeur seuil de courant est augmentée, en particulier jusqu'à atteindre une valeur maximale de ladite au moins une valeur seuil de courant.

13. Produit de programme informatique comprenant des instructions qui, lors de l'exécution du programme par un microcontrôleur, amènent ce dernier à assister le procédé selon l'une des revendications 11 et 12 avec un disjoncteur selon l'une des revendications 1 à 10, et en particulier à l'exécuter.

14. Support de stockage lisible par ordinateur sur lequel est enregistré le produit de programme informatique selon la revendication 13.

15. Signal de support de données que le produit de programme informatique transmet selon la revendication 13.
